# EUROPÄISCHE PATENTSCHRIFT

(11) **EP 2 981 699 B1**
(45) Veröffentlichungstag und Bekanntmachung des Hinweises auf die Patenterteilung: **03.05.2017**
(21) Anmeldenummer: 14706622.9
(22) Anmeldetag: 26.02.2014
(51) Int. Cl.: F02M 26/00

(54) **BRENNKRAFTMASCHINE**
ENGINE
MOTEUR

(30) Priorität: 28.02.2013 DE 102013003418
(43) Veröffentlichungstag der Anmeldung: 10.02.2016
(73) Patentinhaber: Volkswagen Aktiengesellschaft, 38440 Wolfsburg (DE)
(72) Erfinder: GREINER, Michael, 39116 Magdeburg (DE); HINRICHS, Oliver, 31226 Peine (DE); KAMMEYER, Jasper, 30169 Hannover (DE); ALBERTI, Peter, 38553 Wasbüttel (DE)
(86) Internationale Anmeldenummer: PCT/EP2014/053708
(87) Internationale Veröffentlichungsnummer: WO 2014/131790

(56) Entgegenhaltungen:
- DE-A1-102006 053 710
- DE-A1-102010 026 176
- JP-A- 2012 149 579

## Beschreibung

Die Erfindung betrifft eine Brennkraftmaschine mit einem Verbrennungsmotor, einem Abgasstrang, einem Frischgasstrang, einem Abgasturbolader mit einer in den Abgasstrang integrierten Turbine und einem in den Frischgasstrang integrierten Verdichter, sowie mit einem Trimsteller, durch den der Querschnitt der Verdichteranströmung veränderbar ist.

In einem Verdichter wird das über den Frischgasstrang des Verbrennungsmotors zugeführte Frischgas verdichtet. Dabei ist die Druckanhebung von der Drehzahl des Laufrads des Verdichters sowie von dem Massenstrom des über das Laufrad geführten Frischgases abhängig. In Richtung der Pumpgrenze des Verdichterkennfelds erfolgt die Anströmung der Eintrittskanten der Laufradschaufeln infolge der gegenüber der Umfangsgeschwindigkeit abnehmende Anströmgeschwindigkeit zunehmend druckseitig, d.h. die Inzidenz der Anströmung nimmt stetig zu. Ab einem betriebspunktabhängigen Grenzwert der Inzidenz, der Pumpgrenze, löst die Strömung an den Eintrittskanten ab und die Strömung im Verdichter wird instabil.

Im Bereich der Pumpgrenze bildet sich im Bereich der Gehäusekontur des Verdichters ein Rückströmgebiet impulsarmen Fluids. Diese sogenannte Rückströmblase führt durch Drall- und Mischungsverluste in Richtung der Pumpgrenze zu einem Abfall des Verdichterwirkungsgrads. Im Bereich der Nabenkontur des Laufrads verläuft aber auch nahe der Pumpgrenze eine impulsreiche und verlustärmere Kernströmung durch den Verdichter, die den Massendurchsatz und den Druckaufbau bestimmt.

Ein Trimsteller dient der Verschiebung der Pumpgrenze eines Verdichterkennfelds in Richtung niedriger Massenströme bei hohen Druckverhältnissen. Gleichzeitig kann ein Trimsteller im Bereich der Pumpgrenze einen Anstieg des Verdichterwirkungsgrads bewirken. Hierzu umfasst ein Trimsteller eine Vorrichtung, durch die der Anströmquerschnitt, in dem das Laufrad des Verdichters angeströmt wird, veränderbar ist. Durch die so erreichte Düsenwirkung des Trimstellers kann mit zunehmendem Regeleingriff (Verkleinerung des Anströmquerschnitts) die Verdichteranströmung stärker auf den nabennahen Strömungsquerschnitt des Verdichterlaufrads fokussiert werden. Dadurch strömt weniger Fluid in den impulsarmen und verlustbehafteten Bereich der Rückströmblase und die Kernströmung im nabennahen Bereich wird beschleunigt und dadurch zusätzlich stabilisiert. Die Beschleunigung der Strömung im nabennahen Bereich des Verdichters hat zusätzlich eine saugseitige Verschiebung der Verdichteranströmung zur Folge, was zu einer weiteren Stabilisierung der Strömung beitragen kann. Die Stabilisierung der Kernströmung führt zu der gewünschten Verschiebung der Pumpgrenze des Verdichterkennfelds zu geringeren Massenströmen des Abgases. Bei nicht gewünschtem Regeleingriff (Trimsteller vollständig geöffnet) wird möglichst der gesamte Querschnitt des Frischgasstrangs vor dem Verdichter freigegeben, so dass in der Verdichteranströmung möglichst keine zusätzlichen Reibungs- oder Drosselverluste entstehen. Der Verdichterwirkungsgrad und die Breite des Verdichterkennfelds werden deshalb in Richtung der Stopfgrenze nicht wesentlich negativ durch den Trimsteller beeinflusst.

Durch die Verschiebung der Pumpgrenze und den gleichzeitigen Anstieg des Verdichterwirkungsgrads mittels eines Trimstellers können das dynamische Ansprechverhalten sowie der Teillastbetrieb von aufgeladenen Brennkraftmaschinen verbessert werden. Durch den verbesserten Systemwirkungsgrad lässt sich der Abgasgegendruck im Teillastbereich absenken, wodurch der Verbrauch der Brennkraftmaschine sinkt. Durch den Wirkungsgradanstieg und die Verschiebung der Pumpgrenze kann das maximale Motordrehmoment bereits bei niedrigeren Motordrehzahlen erreicht und somit das transiente Ansprechverhalten der Brennkraftmaschine verbessert werden.

Eine gattungsgemäße Brennkraftmaschine ist aus der DE 10 2010 026 176 A1 bekannt. Der dortige Trimsteller umfasst einen Konus, der in einer Ausführungsform aus einer Mehrzahl von Lamellen besteht. Die Lamellen sind in zwei Schichten angeordnet, wobei die Lamellen jeder Schicht zueinander beabstandet und die zwei Schichten zueinander rotatorisch versetzt sind, so dass die Lamellen einer Schicht die Abstände zwischen den Lamellen der jeweiligen anderen Schicht überdecken. Mittels eines in längsaxialer Richtung verschiebbaren, die Lamellen außenseitig umgebenden Rings können die den Austrittsquerschnitt des Konus ausbildenden Enden der Lamellen radial verschoben werden. Dadurch verändert sich die Größe des Austrittsquerschnitt und damit des Anströmquerschnitts, in dem das Laufrad des Verdichters angeströmt wird.

Bei heutigen Verbrennungsmotoren wird zunehmend eine Niederdruck-Abgasrückführung (ND-AGR) eingesetzt, um gesetzlich vorgeschriebene Emissionsgrenzwerte zu erreichen. Das stromab einer Turbine eines Abgasturboladers entnommene Abgas wird dabei über eine Zuführung vor dem Verdichter des Abgasturboladers eingeleitet und von diesem mit dem Frischgas angesaugt. Dabei sollte die Einleitung des rückgeführten Abgases möglichst nahe vor dem Verdichter erfolgen, um eine nicht gewünschte Kondensatbildung im Frischgas zu vermeiden oder gering zu halten. Für die Regelung der ND-AGR-Rate wird in die ND-AGR-Einleitung vor dem Verdichtereintritt meist ein Regelventil integriert.

Sowohl die Zuleitung der ND-AGR als auch der Trimsteller sollten funktionsbedingt so dicht wie möglich vor dem Laufrad des Verdichters angeordnet sein, was eine konkurrierende Bauraumsituation zur Folge hat.

Ausgehend von diesem Stand der Technik lag der Erfindung die Aufgabe zugrunde, eine vorteilhafte Möglichkeit zur Integration einer ND-AGR in eine gattungsgemäße Brennkraftmaschine anzugeben.

Diese Aufgabe wird durch eine Brennkraftmaschine gemäß dem unabhängigen Patentanspruch 1 gelöst. Vorteilhafte Ausgestaltungen davon sind Gegenstand der abhängigen Patentansprüche und ergeben sich aus der nachfolgenden Beschreibung der Erfindung.

Eine gattungsgemäße Brennkraftmaschine mit (mindestens) einem Verbrennungsmotor, (mindestens) einem Abgasstrang, (mindestens) einem Frischgasstrang, (mindestens) einem Abgasturbolader mit (mindestens) einer in den Abgasstrang integrierten Turbine und (mindestens) einem in den Frischgasstrang integrierten Verdichter (insbesondere Radialverdichter), sowie mit (mindestens) einem Trimsteller, durch den der Querschnitt der Verdichteranströmung veränderbar ist, weist erfindungsgemäß (mindestens) eine Niederdruckabgasrückführung (ND-AGR) auf, durch die Abgas stromab der Turbine aus dem Abgasstrang entnommen und stromauf des Verdichters in den Frischgasstrang einleitbar ist, wobei (mindestens) eine Mündung der ND-AGR im Bereich des Trimstellers, d.h. in demselben Abschnitt des Frischgasstrangs wie der Trimsteller bzw. das den Querschnitt der Verdichteranströmung verändernde Element des Trimstellers, angeordnet ist.

Durch die Integration der Mündung der ND-AGR in den Trimsteller kann erreicht werden, dass sowohl der Trimsteller als auch die Mündung der ND-AGR möglichst nah an der Eintrittsseite des Verdichterlaufrads angeordnet sind. Die Bauraumkonkurrenz dieser beiden Komponenten wird dadurch gelöst.

Durch die erfindungsgemäße Ausgestaltung einer Brennkraftmaschine können noch weitere Vorteile erreicht werden, wie dies nachfolgend aufgezeigt wird. Insbesondere kann vorteilhafterweise vorgesehen sein, dass die Integration der Mündung und die Ausgestaltung des Trimstellers bzw. des den Querschnitt der Verdichteranströmung verändernden Elements derart gewählt ist, dass mittels des Trimstellers auch die Menge des in den Frischgasstrang eingeleiteten Abgases steuerbar oder regelbar ist. Das bewegliche, die Verdichteranströmung verändernde Element kann demnach bevorzugt so angeordnet und ausgebildet sein, dass dieses als Steuerventil oder Regelventil für die ND-AGR dient. Diese Ausgestaltung ist insbesondere vorteilhaft umsetzbar, weil die Betriebsbereiche des Verbrennungsmotors, in denen eine ND-AGR sinnvoll einsetzbar ist, regelmäßig mit einem entsprechenden Betrieb des Verdichters in der Nähe der Pumpgrenze korrelieren. Insbesondere kann eine Erhöhung des ND-AGR-Rate mit einer Verschiebung des Betriebspunkts des Verdichters im Verdichterkennfeld in Richtung der Pumpgrenze korrelieren, so dass vorzugsweise vorgesehen sein kann, dass der Trimsteller bei einer Verkleinerung des Querschnitts der Verdichteranströmung einen Durchlassquerschnitt für das Abgas vergrößert. Demnach kann die Menge des über die ND-AGR rückgeführten Abgases proportional zur Verkleinerung des Anströmquerschnitts durch den Trimsteller erhöht werden.

In Betriebszuständen des Verbrennungsmotors, in denen eine Verkleinerung des Anströmquerschnitts für den Betrieb des Verdichters nicht mehr erforderlich ist und somit auch vermieden werden sollte, um Drosselverluste zu vermeiden, ist regelmäßig auch keine Abgasrückführung über die ND-AGR mehr erforderlich. Vorzugsweise kann daher vorgesehen sein, dass der Durchlassquerschnitt mittels des Trimstellers vollständig verschließbar ist.

Der Trimsteller kann in einer bevorzugten Ausgestaltung ein innerhalb eines rohrförmigen Gehäuses (ein Abschnitt des Frischgasstrangs) angeordnetes, trichterförmiges Wandsystem aufweisen, wobei ein Austrittsquerschnitt des Wandsystems durch ein mehr oder weniger erfolgendes Spreizen des Wandsystems veränderbar ist und wobei der Durchlassquerschnitt für das Abgas zwischen dem Wandsystem und dem Gehäuse ausbildet ist. Besonders bevorzugt kann die Mündung der ND-AGR dabei im Bereich des Wandsystems angeordnet sein. Demnach kann das Wandsystem als Ventilkörper eines AGR-Ventils für die ND-AGR dienen, wobei das Wandsystem bei voller Spreizung, d.h. größtmöglichem Anströmquerschnitt des Verdichterlaufrads, einen Abschnitt des Gehäuses als Ventilsitz nutzt. Dies stellt eine konstruktiv einfache und daher kostengünstige Realisierung einer Regelung des rückgeführten Abgases mittels des Trimstellers dar. Jedoch kann selbst dann, wenn der Trimmsteller die Funktion eines AGR-Ventils übernehmen kann, ein separates AGR-Ventil vorgesehen sein. Dies kann insbesondere vorteilhaft sein, wenn eine von dem Trimmsteller bzw. von dessen Beeinflussung der AGR-Rückführrate unabhängige Regelung der ND-AGR erreicht werden soll.

In einer bevorzugten Ausgestaltung kann das Wandsystem eine Mehrzahl erster Wandelemente, die in Umfangsrichtung beabstandet voneinander ringförmig angeordnet sind, und eine Mehrzahl zweiter Wandelemente aufweisen, die in Umfangsrichtung beabstandet voneinander ringförmig angeordnet sind, wobei die zweiten Wandelemente die Abstände zwischen den ersten Wandelemente überdecken. Weiterhin kann der Trimsteller eine (z.B. elektrisch, pneumatisch oder hydraulisch betätigte) Verstellvorrichtung aufweisen, mittels der die den Austrittsquerschnitt ausbildenden Enden der ersten und/oder zweiten Wandelemente in radialer Richtung verschiebbar sind. Auf diese Weise kann in konstruktiv einfacher Weise ein verstellbares, trichterförmiges Wandsystem geschaffen werden, das ohne den Einsatz von hochelastischen Werkstoffen, wie z.B. Elastomeren, auskommt. Die Wandelemente können somit vorteilhafterweise aus einem weitgehend steifen Werkstoff und insbesondere Metall(en) (z.B. Stahl) ausgebildet sein.

Die Verstellvorrichtung kann eine Positionserkennnung aufweisen, die die jeweilige Stellung des Wandsystems an eine Regelelektronik (z.B. Motorsteuerung) der Brennkraftmaschine rückmelden kann, um eine zielgerichtete Einstellung des Trimstellers an den Betriebspunkt des Verbrennungsmotors einzustellen.

Um die Winkelveränderung, die sich aus der Veränderung des Austrittsquerschnitts des Wandelements ergibt, aufnehmen zu können, kann weiterhin bevorzugt vorgesehen sein, dass die Wandelemente an dem einen Eintrittsquerschnitt des Wandsystems ausbildenden Ende drehbar gelagert sind.

Dabei kann besonders bevorzugt vorgesehen sein, dass zumindest einige der Wandelemente wippenartig gelagert sind, so dass bei einer radialen, nach innen gerichteten Verschiebung der den Austrittsquerschnitt ausbildenden Enden dieser Wandelemente die den Eintrittsquerschnitt ausbildenden Enden dieser Wandelemente radial nach außen verschoben werden, was mit einer elastischen Vorspannung (mindestens) eines Federelements verbunden ist. Dadurch kann auf einfache Weise eine drehbare Lagerung mit einer Federbeaufschlagung des Wandsystems in seine geöffnete Stellung realisiert werden.

Die Wandelemente können (zumindest teilweise) an dem den Eintrittsquerschnitt des Wandsystems ausbildenden Ende auch fest eingespannt sein, wobei die Winkelveränderung durch eine elastische Deformation der Wandelemente aufgenommen wird. Da die Verformung hierbei vergleichsweise klein ist, kann dies auch bei Wandelementen aus z.B. Metall(en) realisiert werden. Dadurch kann gegebenenfalls auf ein zusätzliches Federelement zur Beaufschlagung des Wandsystems in seine geöffnete Stellung entfallen.

Vorzugsweise kann vorgesehen sein, dass die Wandelemente einen U-förmigen Querschnitt aufweisen, wobei die Enden der freien Schenkel jedes ersten Wandelements auf jeweils einem zweiten Wandelement (und andersherum) aufliegen. Dadurch kann der Widerstand für die gleitende Relativbewegung zwischen den ersten Wandelementen und den zweiten Wandelementen klein gehalten werden. Zudem kann dadurch die maximale Aufspreizung des Wandsystems begrenzt werden.

Eine bevorzugte weil konstruktiv einfache Ausgestaltung der Verstellvorrichtung kann einen Verstellring mit einer oder mehreren Führungsnuten umfassen, wobei die ersten und/oder zweiten Wandelemente derart in den Führungsnuten geführt sind, dass ein Verdrehen des Verstellrings zu einer radialen Verschiebung der den Austrittsquerschnitt ausbildenden Enden der ersten und/oder zweiten Wandelemente führt.

Die Ausgestaltungen des Trimstellers gemäß den Patentansprüchen 7 bis 11 ist unabhängig von der Mündung der ND-AGR im Bereich des Trimstellers und weist gegenüber den bekannten Trimstellern relevante Vorteile dar. Diese Ausgestaltungen stellen somit davon unabhängige Erfindungen dar.

Die vorliegende Erfindung wird nachfolgend anhand von in den Zeichnungen dargestellten Ausführungsbeispielen näher erläutert. In den Zeichnungen zeigt:
- Fig. 1:: in einer schematischen Darstellung einen Trimsteller mit vollständig geöffnetem Austrittsquerschnitt sowie einen Verdichter einer erfindungsgemäßen Brennkraftmaschine in einer ersten Ausführungsform;
- Fig. 2:: einen Querschnitt durch den Trimsteller gemäß Fig. 1 entlang der Schnittebene II - II in Fig. 1;
- Fig. 3:: die Einheit aus Trimsteller und Verdichter gemäß Fig. 1, jedoch mit verkleinertem Austrittsquerschnitt des Trimstellers;
- Fig. 4:: einen Querschnitt durch den Trimsteller gemäß Fig. 3 entlang der Schnittebene IV - IV in Fig. 3;
- Fig. 5:: einen Trimsteller mit vollständig geöffnetem Austrittsquerschnitt sowie einen Verdichter einer erfindungsgemäßen Brennkraftmaschine in einer zweiten Ausführungsform;
- Fig. 6:: die Einheit aus Trimsteller und Verdichter gemäß Fig. 5, jedoch mit verkleinertem Austrittsquerschnitt des Trimstellers;
- Fig. 7:: in einer ersten perspektivischen Darstellung ein verstellbares Wandsystem und eine Verstellvorrichtung eines Trimsteller für eine erfindungsgemäße Brennkraftmaschine in einer dritten Ausführungsform; und
- Fig. 8:: die Einheit aus Wandsystem und Verstellvorrichtung gemäß Fig. 7 in einer zweiten perspektivischen Darstellung.

Die Fig. 1 und 3 zeigen in einem schematischen Längsschnitt einen Radialverdichter 10 sowie eine erste Ausführungsform eines Trimstellers 12 für eine erfindungsgemäße Brennkraftmaschine.

Der Trimsteller 12 umfasst ein rohrförmiges Gehäuse 14, das stromaufwärts des Radialverdichters 1 in einen Frischgasstrang der Brennkraftmaschine integrierbar ist. Dabei ist das Gehäuse 14 stromabwärtig direkt eintrittsseitig mit dem Radialverdichter 10 verbunden. Innerhalb des Gehäuses 14 ist ein Wandsystem 16 angeordnet, das im vorliegenden Ausführungsbeispiel zwei halbschalen- bzw. schaufelförmige Wandelemente 18 umfasst, die an ihrem stromaufwärtigen Ende drehbar an der Innenseite des Gehäuse 14 gelagert sind. An diesen Enden weisen beiden Wandelemente 18 einen im Wesentlichen halbkreisförmigen Querschnitt auf. In Richtung des stromabwärtigen Endes verringern sich die Längen der teilkreisförmigen Querschnitte der Wandelemente 18 kontinuierlich, wobei die Längenverringerung des in den Fig. 1 bis 4 oben dargestellten Wandelements 18 höher als diejenige des unteren Wandelements 18 ist. Dies ermöglicht ein Eintauchen des oberen Wandelements 18 in das untere Wandelement 18 (vgl. Fig. 4), wenn die Wandelemente 18 mittels einer nicht dargestellten Verstellvorrichtung nach innen verschwenkt werden, wodurch sich die freien, stromabwärtigen Enden radial (bezüglich der Längsachse 20 des Trimstellers) nach innen bewegen. Durch das Verschwenken wird die Größe des Austrittsquerschnitts des Wandsystems 16 bzw. des Trimstellers 12 gegenüber der voll geöffneten Stellung, wie sie in der Fig. 1 dargestellt ist, verringert (vgl. Fig. 3). Gleichzeitig erfolgt eine Veränderung der Form des Austrittsquerschnitts von im Wesentlichen kreisförmig zu elliptisch. Die Verkleinerung des Austrittsquerschnitts führt zu einer Fokussierung des durch den Trimsteller 12 strömenden Frischgases auf den zentralen Abschnitt eines Laufrads 22 des Radialverdichters 10 und somit zu einer Verkleinerung des Anströmquerschnitts des Radialverdichters 10 im Vergleich zur vollständig geöffneten Stellung des Trimstellers 12.

Das untere Wandelement 18 dient auch als AGR-Ventil einer ND-AGR, die im Bereich des Wandsystems 16 des Trimstellers 12 in dessen Gehäuse 14 mündet. Bei voll geöffnetem Trimsteller 12 verdeckt das untere Wandelement 18 die Mündung 24 der ND-AGR vollständig, so dass im Wesentlichen keine Abgasrückführung erfolgt. Mit zunehmender Verkleinerung des Austrittsquerschnitts des Trimstellers 12 gibt das untere Wandelement 18 einen sich verbreiternden, teilkreisförmigen Ringspalt frei, durch den Abgas aus der ND-AGR in den Radialverdichter 10 strömen kann.

Die Fig. 5 und 6 zeigen einen Radialverdichter 10 und einen Trimsteller 12 in einer gegenüber der Ausführungsform gemäß den Fig. 1 bis 4 abgewandelten Ausführungsform.

Der Trimsteller 12 umfasst ein Gehäuse 14, das in einer von einem Gehäuse 26 des Radialverdichters 10 ausgebildeten Aufnahme unbeweglich angeordnet ist. Innerhalb des Gehäuses 14 des Trimstellers 12 ist ein trichterförmiges Wandsystem 16 angeordnet, das aus einer Mehrzahl von streifenförmigen Wandelementen 28, 30 mit teilkreisförmigen Querschnitten ausgebildet ist. Das Wandsystem 16 entspricht dem Wandsystem 16, wie es in den Fig. 7 und 8 dargestellt ist. Die Wandelemente 28, 30 sind in zwei koaxialen, kreisförmigen Schichten angeordnet und weisen einen U-förmigen Querschnitt auf, d.h. diese umfassen jeweils neben einem streifenförmigen, im Querschnitt teilkreisförmigen Grundabschnitt noch zwei sich davon ca. in einem rechten Winkel erstreckende Schenkel, wobei die Schenkel der (ersten) Wandelemente 28 der ersten, innen liegenden Schicht radial nach außen gerichtet sind, während die Schenkel der (zweiten) Wandelemente 30 der zweiten, außen liegenden Schicht radial nach innen gerichtet sind. Die Wandelemente 28, 30 jeder der zwei Schichten sind zudem beabstandet zueinander angeordnet, wobei ein rotatorischer Versatz zwischen den beiden Schichten vorgesehen ist, so dass die Wandelemente 28, 30 jeder Schicht die Zwischenräume der jeweils anderen Schicht überdecken. Dadurch ergibt sich ein im Wesentlichen geschlossenes, trichterförmiges Wandsystem 16. Die Wandelemente 28, 30 der beiden Schichten kontaktieren sich über die vergleichsweise kleinflächigen Endkanten der Schenkel, wodurch ein relativ widerstandsarmes Gleiten der Wandelemente 28, 30 aufeinander erreicht werden kann. Zudem bilden die Schenkel der Wandelemente 28, 30 Endanschläge aus, die ein Aufspreizen des Wandsystems 16 begrenzen.

Ein mehr oder weniger erfolgendes Spreizen des auch im vollständig geöffneten Zustand trichterförmigen Wandsystems 16, d.h. ein radiales Verschieben der freien, stromabwärtigen Enden der Wandelemente 28, 30 erfolgt in dem Ausführungsbeispiel gemäß den Fig. 5 und 6 mittels eines Schieberings 32, der die Wandelemente 28, 30 außenseitig umgreift und mittels einer Verstellvorrichtung 34 in Richtung seiner Längsachse verschiebbar ist. Die stromaufwärtigen Enden der Wandelemente 28, 30 sind dreh- bzw. verschwenkbar gelagert, so dass die sich durch das radiale Verschieben der freien Enden einstellende Winkelveränderung nicht mittels einer Deformation der Wandelemente 28, 30 ausgeglichen wird. Als Lagerelement für die drehbare bzw. wippenartige Lagerung dient ein Lagerring 36, der eine der Anzahl an Wandelementen 28, 30 entsprechende Anzahl an schlitzförmigen Öffnungen aufweist, durch die sich schmale Endabschnitte der Wandelemente 28, 30 erstrecken. Mittels eines Federrings 38, z.B. aus einem Elastomer, wird das Wandsystem 16 in seine vollständig geöffnete Stellung (vgl. Fig. 5) beaufschlagt. Der Federring 38 wird von den Endabschnitten jedes der ersten Wandelemente 28 ca. halbkreisförmig umgriffen. Infolge der wippenartigen Lagerung der Wandelemente 28, 30 in dem Lagerring 36 führt ein nach innen gerichtetes, radiales Verschieben der freien Enden der Wandelemente 28, 30 zu einem nach außen gerichteten, radialen Verschieben der Endabschnitte und damit zu einer elastischen Umfangsvergrößerung in Verbindung mit einer (zunehmenden) elastischen Vorspannung des Federrings 38.

In dem Gehäuse 26 des Radialverdichters 10 verläuft ein Mündungskanal 40, der für einen Anschluss an eine ND-AGR einer erfindungsgemäßen Brennkraftmaschine vorgesehen ist. Der Mündungskanal 40 mündet im Bereich des Wandsystems 16 in das Gehäuse 14 des Trimstellers 12. Aus dem Mündungskanal 40 austretendes Abgas kann sich somit in einem ringförmig das Wandsystem 16 umgebenden Ringraum 42 ausbreiten. Im vollständig geöffneten Zustand des Trimstellers 12 liegen die freien Enden der Wandelemente 28, 30 an einer Kante 44 eines Einlasskanals des Radialverdichters 10 an. Ein Überströmen des Abgases aus dem Ringraum 42 in den Einlasskanal des Radialverdichters 10 wird dadurch weitgehend vermieden. Mit zunehmender Verkleinerung des Austrittsquerschnitts des Trimstellers 12 infolge eines Verschiebens der freien Enden der Wandelemente 28, 30 radial nach innen wird ein sich verbreiternder, kreisförmigen Ringspalt freigegeben, durch den Abgas aus dem Ringraum 42 in den Radialverdichter 10 strömen kann.

In den Fig. 7 und 8 ist eine alternative Ausgestaltung einer Verstellvorrichtung 34 dargestellt, wie sie bei einem Trimsteller 12 gemäß den Fig. 5 und 6 zum Einsatz kommen kann. Die Verstellvorrichtung 34 umfasst einen Verstellring 46, der eine der Anzahl an zweiten Wandelementen 30 entsprechende Anzahl an schräg verlaufenden Führungsnuten 48 aufweist. In jeder der Führungsnuten 48 ist ein Führungsbolzen 50 verschiebbar gelagert. Die Führungsbolzen 50 sind über jeweils einen Befestigungsarm 52 mit einem der zweiten Wandelemente 30 verbunden. Infolge der schrägen Ausrichtung der Führungsnuten 48 führt ein Verdrehen des Verstellrings 46 zu einer radialen Verschiebung der Führungsbolzen 50 und damit der zweiten Wandelemente 30. Die zweiten Wandelemente 30 nehmen bei einem radialen Verschieben nach innen die ersten Wandelemente 28 mit. Bei einem radialen Verschieben nach außen sorgt dagegen die Beaufschlagung mittels des Federrings 38 dafür, dass die ersten Wandelemente 28 der Bewegung der zweiten Wandelemente 30 folgen.

### Bezugszeichenliste

- 10: Radialverdichter
- 12: Trimsteller
- 14: Gehäuse
- 16: Wandsystem
- 18: Wandelement
- 20: Längsachse
- 22: Laufrad
- 24: Mündung
- 26: Gehäuse
- 28: erstes Wandelement
- 30: zweites Wandelement
- 32: Schiebering
- 34: Verstellvorrichtung
- 36: Lagerring
- 38: Federring
- 40: Mündungskanal
- 42: Ringraum
- 44: Kante
- 46: Verstellring
- 48: Führungsnut
- 50: Führungsbolzen
- 52: Befestigungsarm

## Patentansprüche

1. Brennkraftmaschine mit einem Verbrennungsmotor, einem Abgasstrang, einem Frischgasstrang, einem Abgasturbolader mit einer in den Abgasstrang integrierten Turbine und einem in den Frischgasstrang integrierten Verdichter, sowie mit einem Trimsteller (12), durch den der Querschnitt der Verdichteranströmung veränderbar ist, **gekennzeichnet durch** eine Niederdruckabgasrückführung, **durch** die Abgas stromab der Turbine aus dem Abgasstrang entnommen und stromauf des Verdichters in den Frischgaststrang einleitbar ist, wobei eine Mündung der Niederdruckabgasrückführung im Bereich des Trimstellers (12) angeordnet ist.

2. Brennkraftmaschine gemäß Anspruch 1, **dadurch gekennzeichnet, dass** mittels des Trimstellers (12) auch die Menge des in den Frischgasstrang eingeleiteten Abgases regelbar ist.

3. Brennkraftmaschine gemäß Anspruch 2, **dadurch gekennzeichnet, dass** der Trimsteller (12) bei einer Verkleinerung des Querschnitts der Verdichteranströmung einen Durchlassquerschnitt für das Abgas vergrößert.

4. Brennkraftmaschine gemäß Anspruch 3, **dadurch gekennzeichnet, dass** der Durchlassquerschnitt mittels des Trimstellers (12) vollständig verschließbar ist.

5. Brennkraftmaschine gemäß einem der vorhergehenden Ansprüche, **dadurch gekennzeichnet, dass** der Trimsteller (12) ein innerhalb eines rohrförmigen Gehäuses (14) angeordnetes, trichterförmiges Wandsystem (16) aufweist, wobei ein Austrittsquerschnitt des Wandsystems (16) durch ein mehr oder weniger erfolgendes Spreizen des Wandsystems (16) veränderbar ist und wobei der Durchlassquerschnitt für das Abgas zwischen dem Wandsystem (16) und dem Gehäuses (14) ausgebildet ist.

6. Brennkraftmaschine gemäß Anspruch 5, **dadurch gekennzeichnet, dass** die Mündung (24) der Niederdruckabgasrückführung außenseitig im Bereich des Wandsystems (16) angeordnet ist und/oder dass das Wandsystem (16) eine Mehrzahl erster Wandelemente (28) aufweist, die in Umfangsrichtung beabstandet voneinander ringförmig angeordnet sind, und eine Mehrzahl zweiter Wandelemente (30) aufweist, die in Umfangsrichtung beabstandet voneinander ringförmig angeordnet sind, wobei die zweiten Wandelemente (30) die Abstände zwischen den ersten Wandelementen (28) überdecken und dass der Trimsteller (12) eine Verstellvorrichtung (34) aufweist, mittels der die den Austrittsquerschnitt ausbildenden Enden der ersten Wandelemente (28) und/oder zweiten Wandelemente (30) in radialer Richtung verschiebbar sind.

7. Brennkraftmaschine gemäß Anspruch 6, **dadurch gekennzeichnet, dass** die Wandelemente (28, 30) an dem einen Eintrittsquerschnitt des Wandsystems (16) ausbildenden Ende drehbar gelagert sind.

8. Brennkraftmaschine gemäß Anspruch 7, **dadurch gekennzeichnet, dass** zumindest einige der Wandelemente (28, 30) wippenartig gelagert sind, so dass bei einer radialen, nach innen gerichteten Verschiebung der den Austrittsquerschnitt ausbildenden Enden dieser Wandelemente (28, 30) die den Eintrittsquerschnitt ausbildenden Enden dieser Wandelemente (28, 30) radial nach außen verschoben werden, was mit einer elastischen Vorspannung eines Federelements verbunden ist.

9. Brennkraftmaschine gemäß einem der Ansprüche 6 bis 8, **dadurch gekennzeichnet, dass** die Wandelemente (28, 30) einen U-förmigen Querschnitt aufweisen.

10. Brennkraftmaschine gemäß einem der Ansprüche 6 bis 9, **dadurch gekennzeichnet, dass** die Verstellvorrichtung (34) einen Verstellring (46) mit einer oder mehreren Führungsnuten (48) umfasst, wobei die ersten und/oder zweiten Wandelemente (28, 30) derart in einer oder mehreren der Führungsnuten (48) geführt sind, dass ein Verdrehen des Verstellrings (46) zu einer radialen Verschiebung der den Austrittsquerschnitt ausbildenden Enden der ersten Wandelemente (28) und/oder zweiten Wandelemente (30) in radialer Richtung führt.

## Claims

1. Combustion machine having an internal combustion engine, having an exhaust-gas tract, having a fresh-gas tract, having an exhaust-gas turbocharger with a turbine integrated into the exhaust-gas tract and with a compressor integrated into the fresh-gas tract, and having a trim adjuster (12) by means of which the cross section of the compressor inflow can be varied, **characterized by** a low-pressure exhaust-gas recirculation arrangement by means of which exhaust gas can be extracted from the exhaust-gas tract downstream of the turbine and can be introduced into the fresh-gas tract upstream of the compressor, wherein a mouth of the low-pressure exhaust gas recirculation arrangement is arranged in the region of the trim adjuster (12).

2. Combustion machine according to Claim 1, **characterized in that** the flow rate of the exhaust gas introduced into the fresh-gas tract is also regulable by means of the trim adjuster (12).

3. Combustion machine according to Claim 2, **characterized in that** the trim adjuster (12), in the event of a decrease in size of the cross section of the compressor inflow, enlarges a passage cross section for the exhaust gas.

4. Combustion machine according to Claim 3, **characterized in that** the passage cross section can be completely closed off by means of the trim adjuster (12).

5. Combustion machine according to one of the preceding claims, **characterized in that** the trim adjuster (12) has a funnel-shaped wall system (16) which is arranged within a tubular housing (14), wherein an outlet cross section of the wall system (16) can be varied by virtue of the wall system (16) being spread to a greater or lesser extent, and wherein the passage cross section for the exhaust gas is formed between the wall system (16) and the housing (14).

6. Combustion machine according to Claim 5, **characterized in that** the mouth (24) of the low-pressure exhaust gas recirculation arrangement is arranged on the outside in the region of the wall system (16), and/or **in that** the wall system (16) has a multiplicity of first wall elements (28), which are arranged so as to be spaced apart from one another in ring-shaped fashion in a circumferential direction, and a multiplicity of second wall elements (30), which are arranged so as to be spaced apart from one another in ring-shaped fashion in a circumferential direction, wherein the second wall elements (30) cover the spacings between the first wall elements (28), and **in that** the trim adjuster (12) has an adjustment device (34) by means of which those ends of the first wall elements (28) and/or second wall elements (30) which form the outlet cross section are displaceable in a radial direction.

7. Combustion machine according to Claim 6, **characterized in that** the wall elements (28, 30) are mounted rotatably at the end that forms an inlet cross section of the wall system (16).

8. Combustion machine according to Claim 7, **characterized in that** at least some of the wall elements (28, 30) are mounted in rocker-like fashion such that, in the event of a radial, inwardly directed displacement of those ends of said wall elements (28, 30) which form the outlet cross section, those ends of said wall elements (28, 30) which form the inlet cross section are displaced radially outward, this being associated with elastic preloading of a spring element.

9. Combustion machine according to one of Claims 6 to 8, **characterized in that** the wall elements (28, 30) have a U-shaped cross section.

10. Combustion machine according to one of Claims 6 to 9, **characterized in that** the adjustment device (34) comprises an adjustment ring (46) with one or more guide grooves (48), wherein the first and/or second wall elements (28, 30) are guided in one or more of the guide grooves (48) such that a rotation of the adjustment ring (46) leads to a radial displacement, in a radial direction, of those ends of the first wall elements (28) and/or second wall elements (30) which form the outlet cross section.

## Revendications

1. Moteur à combustion interne comprenant un moteur à combustion, une ligne d'échappement, une ligne de gaz frais, un turbocompresseur à gaz d'échappement avec une turbine intégrée dans la ligne d'échappement, et un compresseur intégré dans la ligne de gaz frais, ainsi qu'un régulateur de compression (12) permettant de modifier la section transversale d'afflux du compresseur, **caractérisé par** une recirculation des gaz d'échappement à basse pression, par laquelle du gaz d'échappement est prélevé en aval de la turbine hors de la ligne d'échappement et peut être introduit en amont du compresseur dans la ligne de gaz frais, une embouchure de la recirculation des gaz d'échappement à basse pression étant disposée dans la région du régulateur de compression (12).

2. Moteur à combustion interne selon la revendication 1, **caractérisé en ce que** la quantité de gaz d'échappement introduite dans la ligne de gaz frais peut également être régulée au moyen du régulateur de compression (12).

3. Moteur à combustion interne selon la revendication 2, **caractérisé en ce que** le régulateur de compression (12), lors d'une réduction de la section transversale de l'afflux du compresseur, augmente une section transversale de passage pour le gaz d'échappement.

4. Moteur à combustion interne selon la revendication 3, **caractérisé en ce que** la section transversale de passage peut être complètement fermée au moyen du régulateur de compression (12).

5. Moteur à combustion interne selon l'une quelconque des revendications précédentes, **caractérisé en ce que** le régulateur de compression (12) présente un système de paroi (16) en forme d'entonnoir, disposé à l'intérieur d'un boîtier (14) de forme tubulaire, une section transversale de sortie du système de paroi (16) pouvant être modifiée par un écartement plus ou moins important du système de paroi (16) et la section transversale de passage pour le gaz d'échappement étant réalisée entre le système de paroi (16) et le boîtier (14).

6. Moteur à combustion interne selon la revendication 5, **caractérisé en ce que** l'embouchure (24) de la recirculation de gaz d'échappement à basse pression est disposée du côté extérieur dans la région du système de paroi (16) et/ou **en ce que** le système de paroi (16) présente une pluralité de premiers éléments de paroi (28) qui sont disposés sous forme annulaire de manière espacée les uns des autres dans la direction périphérique, et présente une pluralité de deuxièmes éléments de paroi (30) qui sont disposés sous forme annulaire de manière espacée les uns des autres dans la direction périphérique, les deuxièmes éléments de paroi (30) couvrant les distances entre les premiers éléments de paroi (28) et **en ce que** le régulateur de compression (12) présente un dispositif de réglage (34) au moyen duquel les extrémités des premiers éléments de paroi (28) et/ou des deuxièmes éléments de paroi (30) constituant la section transversale de sortie peuvent être déplacées dans la direction radiale.

7. Moteur à combustion interne selon la revendication 6, **caractérisé en ce que** les éléments de paroi (28, 30) sont supportés de manière rotative au niveau de l'extrémité constituant une section transversale d'entrée du système de paroi (16).

8. Moteur à combustion interne selon la revendication 7, **caractérisé en ce qu'**au moins certains des éléments de paroi (28, 30) sont supportés à la manière de bascules, de telle sorte que dans le cas d'un déplacement radial orienté vers l'intérieur des extrémités de ces éléments de paroi (28, 30) constituant la section transversale de sortie, les extrémités de ces éléments de paroi (28, 30) constituant la section transversale d'entrée soient déplacées radialement vers l'extérieur, ce qui est associé à une précontrainte élastique d'un élément de ressort.

9. Moteur à combustion interne selon l'une quelconque des revendications 6 à 8, **caractérisé en ce que** les éléments de paroi (28, 30) présentent une section transversale en forme de U.

10. Moteur à combustion interne selon l'une quelconque des revendications 6 à 9, **caractérisé en ce que** le dispositif de réglage (34) comprend une bague de réglage (46) avec une ou plusieurs rainures de guidage (48), les premiers et/ou deuxièmes éléments de paroi (28, 30) étant guidés dans une ou plusieurs des rainures de guidage (48) de telle sorte qu'une rotation de la bague de réglage (46) conduise à un déplacement radial des extrémités des premiers éléments de paroi (28) et/ou des deuxièmes éléments de paroi (30) constituant la section transversale de sortie dans la direction radiale.
